# EUROPÄISCHE PATENTSCHRIFT

(11) **EP 0 638 698 B1**
(45) Veröffentlichungstag und Bekanntmachung des Hinweises auf die Patenterteilung: **28.04.1999**
(21) Anmeldenummer: 94111836.6
(22) Anmeldetag: 29.07.1994
(51) Int. Cl.: E04F 13/06

(54) **Kantenschutzrichtwinkel**
Edge-protecting border
Bordure protectrice des arêtes

(30) Priorität: 08.09.1993 DE 4330403; 12.08.1993 DE 4327075
(43) Veröffentlichungstag der Anmeldung: 15.02.1995
(73) Patentinhaber: GEHRING, Manfred, Dr., D-72250 Freudenstadt (DE)
(72) Erfinder: GEHRING, Manfred, Dr., D-72250 Freudenstadt (DE)
(74) Vertreter: Lempert, Jost, Dipl.-Phys. Dr. rer.nat.

(56) Entgegenhaltungen:
- DE-A- 2 641 585
- DE-U- 9 207 353
- DE-U- 9 210 792
- US-A- 2 005 572
- US-A- 3 412 512

## Beschreibung

Die Erfindung betrifft ein Verfahren zur Herstellung eines Kantenschutzrichtwinkels nach dem Oberbegriff des Anspruchs 1, einen Kantenschutzrichtwinkel nach dem Oberbegriff des Anspruchs 8, ein Verfahren zur Eckbewehrung einer Mauerkante nach dem Oberbegriff des Anspruchs 13 sowie eine Eckbewehrung einer Mauerkante nach dem Oberbegriff des Anspruchs 14.

Aus der gattungsgemäßen DE 26 41 585 A1 ist ein Verfahren zur Herstellung einer Schutz-Führungsleiste für Mauerecken bekannt. Dabei wird in eine rinnenförmige Form, die der äußeren Körpergestaltung der Schutz-Führungsleiste entspricht, Preßkunststoff eingefüllt. Danach werden Netze an den verlängerten Innenflächen der Form in diese eingelegt und bei dem anschließenden Einfügen eines rechteckigen Stempels in den Kunststoff gedrückt. Durch Preßdruck und eventuelles Erhitzen der Leiste wird diese verfestigt und die Netze unverrückbar darin gehaltert. Nachteilig hieran ist, daß die Bewehrungsmatten eines derart hergestellten Kantenschutzrichtwinkels vollständig in dem Kunststoff des Winkelprofils eingebettet sind. Daher müssen Perforationen, durch die der Spachtelkleber hindurchtreten kann, nachträglich eingestanzt werden, was die Stabilität des Kantenschutzrichtwinkels schwächt. Auch können in der Putzschicht auftretende Kräfte, z.B. aufgrund von witterungs- und/oder tageszeitabhängig auftretenden Erwärmungen bzw. Abkühlungen der Sichtputzschicht, die besonders stark im Eckbereich des Sichtputzes auftreten, nicht über die in den Kunststoff eingebetteten Netze optimal aufgenommen und verteilt werden.

Des weiteren sind Innenwinkel bekannt, auf die Glasfaserbewehrungsgewebe durch einen Schmelzkleber aufgeklebt werden. Auch hier sind die Bewehrungsgewebe über ihre gesamte Anlagefläche mit dem Innenwinkel verbunden. Durch thermische Dimensionsänderung des Kunststoff-Innenwinkels können Spannungen in der Klebeverbindung und dem Bewehrungsgewebe auftreten. Bei der Verwendung von Schmelzklebern kann es außerdem zu Blasenbildungen kommen, so daß der aufgetragene Sichtputz aufbrechen bzw. reißen kann.

Die US 3,412,512 zeigt keinen Kantenschutzrichtwinkel, sondern vielmehr eine am Herstellungsort zu erstellende Trennwand und die Verbindung einer solchen mit einer sich senkrecht von ihr forterstreckenden weiteren Wand.

Die zu erstellende Trennwand weist Pfosten auf, die über horizontale Streben miteinander verbunden sind, die einen Rahmen bilden. Die Pfosten und die Streben werden durch verknotete Drahtschlingen zusammengehalten. Auf eine freie Stirnseite dieses Rahmens ist ein über die Höhe des Rahmens sich erstreckendes Abschlußprofil mit zwei zackenartigen Vorsprüngen oder Rippen aufgesetzte die die freien Kanten der zu erstellenden Wand definieren. Dieses Profil weist an den den Rippen entgegengesetzten Enden zwei parallel zueinander verlaufende Flansche auf, die derart am Träger angesetzt werden, daß sie diesen zwischen sich einschließen. Der vorgenannte Aufbau wird am Ort der Trennwand erstellt. In einem weiteren Schritt wird dann, ebenfalls am Aufstellungsort, der Rahmen beidseitig mit Drahtgewebe überspannt, wobei das Drahtgewebe bei einer Ausgestaltung nur parallele Flansche, nicht aber den Verbindungsbereich von diesen zu Rippen überdeckt. Bei einer anderen Ausgestaltung ist die nach außen gerichtete, eine freie Wand mit einer freien Kante bildende Seite entsprechend ausgebildet; auf einer inneren Seite, an der an die so zu erstellende Trennwand eine weitere Wand angestellt wird, erstreckt sich das Drahtgewebe auch über den Verbindungsbereich zwischen Flansch und einer der Rippen, allerdings nur bis zu dieser und nicht um die durch diese gebildete Kante herum. Dieses Drahtnetz kann unter anderem ebenfalls durch einzelne verknotete Drahtschlingen an den Schienen festgelegt werden.

Der ganze Aufbau wird dann mit Gips versehen, der den Raum zwischen den freien Kanten an dem gebildeten Rahmen und einer Konstruktionswand derart ausfüllt, daß die Trennwand mit parallel zueinander verlaufenden Außenflächen versehen wird.

Die gesamte Konstruktion wird am Ort der zu erstellenden Trennwand gefertigt. Es ist kein vorgefertigter Kantenschutzrichtwinkel und dessen Vorfertigung offenbart.

Die DE 92 07 353 U1 zeigt ein weiches Kantenschutzband, das also kein formstabiles Winkelprofil aufweist. Ein grobmaschiges Trägerband ist auf das Kantenschutzband aufgeklebt.

Die DE 92 10 792 U1 zeigt ein an einer Kante eines Gebäudes anzubringendes Winkelprofil, das dann am Ort mit einem Gewebe überzogen wird, welches durch eine aufzuklipsende oder durch Vercrimpern aufzubringende Leiste festgehalten wird.

Der Erfindung liegt daher die Aufgabe zugrunde, ein einfaches Verfahren zur Herstellung eines Kantenschutzrichtwinkels und einer Eckbewehrung sowie einen einfach herzustellenden Kantenschutzrichtwinkel und eine Eckbewehrung zu schaffen, der bzw. die eine hohe Stabilität aufweist.

Erfindungsgemäß wird die genannte Aufgabe bei einem Verfahren der eingangs genannten Art durch die kennzeichnenden Merkmale des Anspruchs 1 gelöst. Ein gattungsgemäßer erfindungsgemäßer Kantenschutzrichtwinkel weist die kennzeichnenden Merkmale des Anspruchs 8 auf. Die Aufgabe wird weiterhin bei einem gattungsgemäßen Verfahren zur Herstellung einer Eckbewehrung durch die kennzeichnenden Merkmale des Anspruchs 13 und eine gattungsgemäße Eckbewehrung mit den kennzeichnenden Merkmalen des Anspruchs 14 gelöst. Dabei können entweder Fadenelemente wechselweise auf der der Bewehrungsmatte zugewandten und der der Bewehrungsmatte abgewandten Seite des Winkelprofils geführt sein oder aber Winkelprofil und Bewehrungsmatte gemeinsam auf Vorder- und Rückseite übergreifen. Der Kantenschutzrichtwinkel weist wechselweise Fadenabschnitte auf der der Bewehrungsmatte zugewandten und der der Bewehrungsmatte abgewandten Seite des Winkelprofils auf. Als Fäden kommen insbesondere Glasfaserfäden in Frage.

Das Bewehrungsgewebe wird auf diese Weise zum einen fest mit dem Winkelprofil verbunden, zum anderen können z.B. durch thermische Längenänderungen auftretende Kräfte auch im Bereich des Winkelprofils aufgenommen und über das Bewehrungsgewebe verteilt werden. Eine Verwendung von Sprühklebern bzw. ein Verwalzen ist nicht mehr notwendig, so daß eine Blasenbildung sowie eine damit verbundene Schädigung des Sichtputzes nicht mehr auftritt. Auch entfällt die bisher notwendige Einwirkzeit für den Schmelzkleber sowie das Erhitzen des Winkelprofils.

Erfindungsgemäß ist vorgesehen, daß das Vernähen mittels einer Nadel erfolgt, wobei deren Bewegungsabläufe denen einer Nähmaschinennadel entsprechen. Hierdurch ist für ein einfaches Befestigen des Bewehrungsgewebes an dem Winkelprofil gesorgt. Es wird damit ein Kantenschutzrichtwinkel geschaffen, bei dem die Bewehrungsgewebe lediglich über die Nahtstellen mit dem Winkelprofil verbunden sind. Aufgrund der Verwendung von Glasfaserfäden zum Vernähen wird ein Material verwendet, das demjenigen des Bewehrungsgewebes entspricht.

Weiterbildungen sehen vor, daß das Vernähen nach dem Einstanzen von Löchern auf den Schenkeln des ausgehärteten Winkelprofils erfolgt. Das Einstanzen von Löchern ermöglicht bei der Verwendung des Kantenschutzrichtwinkels ein Hindurchtreten von Spachtelmaterial nach außen, so daß im erhärteten Zustand eine besonders gute Fixierung des Winkelprofils auf der Eckkante der zu bewehrenden Mauer erzielt wird. Da das Einstanzen vor dem Vernähen erfolgt, kann das Bewehrungsgewebe ohne Ausstanzungen formschlüssig am Winkelprofil anhaften und überdeckt dabei die in die Schenkel des Winkelprofils eingestanzten Löcher, wobei aber gleichzeitig genügend Spachtelkleber durch die Maschen des Bewehrungsgewebes sowie die Löcher hindurchtreten kann. Da das Bewehrungsgewebe durch ein nachträgliches Lochen des Winkelprofils nicht beschädigt wird, ist auch für eine hohe Stabilität des derart gefertigten Kantenschutzrichtwinkels gesorgt.

Jeder Schenkel des Winkelprofils kann mindestens mit zwei Lochreihen versehen werden, wobei die Löcher einer Lochreihe versetzt gegenüber den Löchern der anderen Lochreihe in den Schenkel eingestanzt werden. Dabei wird zumindest zwischen zwei Löchern auf jedem Schenkel des Winkelprofils der Verbindungssteg eingeschnitten. Auf diese Weise wird das Bewehrungsgewebe an jedem Schenkel des Winkelprofils mit diesem verbunden. Bevorzugt werden bei einer Ausführungsform auf jedem Schenkel Verbindungsstege einer Lochreihe eingeschnitten, bei einer anderen Ausführungsform werden bevorzugt auf jedem Schenkel Verbindungsstege jeder der Lochreihen eingeschnitten.

Das Winkelprofil wird bevorzugt mittels Extrudieren hergestellt, wobei insbesondere nach dem Aushärten des Winkelprofils Löcher in jeden seiner Schenkel eingestanzt werden, während zum Beispiel beim Spritzgießen der Winkelprofile die Löcher gleich mit eingeformt werden können.

Durch das Einstanzen von Löchern oder Spritzgießen mit Löchern wird überdies dafür gesorgt, daß ein Hindurchtreten von Spachtelmaterial nach außen möglich ist, wodurch im erhärteten Zustand eine besonders gute Fixierung des Winkelprofils auf der Eckkante der zu bewehrenden Mauer erzielt wird. Da das Bewehrungsgewebe nach dem Ausstanzen der Löcher auf das Winkelprofil aufgebracht wird, kann das Bewehrungsgewebe ohne Ausstanzungen formschlüssig am Winkelprofil anhaften, wobei aber auch gleichzeitig genügend Spachtelkleber durch die Maschen des Bewehrungsgewebes sowie die Löcher hindurchtreten kann. Außerdem ist, da ein nachträgliches Lochen von Winkelprofil und Bewehrungsgewebe nicht stattfindet, für eine hohe Stabilität des derart gefertigten Kantenschutzrichtwinkels gesorgt.

Das Winkelprofil ist bevorzugt auf jedem seiner Schenkel mit Löchern versehen. Jeder Schenkel des Winkelprofils weist bevorzugt mindestens zwei Lochreihen auf, wobei die Löcher einer Lochreihe gegenüber denen der anderen Lochreihe versetzt angeordnet sind. Weiterbildungen sehen vor, daß das Winkelprofil aus PVC oder PP ist. Während die durch die aufeinander stehenden Schenkel des Winkelprofils gebildete Winkelspitze glatt ausgebildet sein kann, ist in bevorzugter Weiterbildung vorgesehen, daß sie mit einem Vorsprung versehen ist. Ein derartiger Vorsprung eignet sich als Abzugskante für die auf den Kantenschutzrichtwinkel sowie die Bewehrungsmatten aufzubringende Putzschicht. Bei der erfindungsgemäßen Ausbildung mit einer Abzugskante wird verhindert, daß an den Eckkanten der zu bewehrenden Mauer bzw. Wärmedämmschicht nach Auftragen des Sichtputzes dieser an den Kanten übersteht.

Durch diese erfindungsgemäßen Ausbildungen wird ein Kantenschutzrichtwinkel geschaffen, der gegenüber thermischen Längenänderungen unempfindlich ist und eine erhöhte Stabilität, insbesondere Formstabilität, aufweist. D.h., daß in der Putzschicht auftretende Kräfte, z.B. aufgrund von witterungs- und/oder tageszeitabhängig auftretenden Erwärmungen bzw. Abkühlungen der Sichtputzschicht, die besonders stark im Eckbereich auftreten, in diesem aufgenommen und über das Bewehrungsgewebe verteilt werden.

Weitere Vorteile und Merkmale ergeben sich aus den Ansprüchen sowie aus der nachfolgenden Beschreibung, in der Ausführungsbeispiel des durch das erfindungsgemäße Verfahren hergestellten Kantenschutzrichtwinkels unter Bezugnahme auf die Zeichnungen im einzelnen erläutert sind. Dabei zeigt:
- Figur 1: eine perspektivische Darstellung eines durch Vernähen hergestellten Kantenschutzrichtwinkels aus Winkelprofil und Bewehrungsgewebe in Vorderansicht;
- Figur 2: den Kantenschutzrichtwinkel aus Figur 1 mit Winkelprofil und Bewehrungsgewebe in rückwärtiger Ansicht;
- Figur 3: eine Aufsicht auf ein Winkelprofil mit glatt ausgebildeter Winkelspitze; und
- Figur 4: ein Winkelprofil mit einer mit einem Vorsprung versehenen Winkelspitze.

Der in Figur 1 dargestellte Kantenschutzrichtwinkel 1 weist ein Winkelprofil 2 auf, das aus einem Kunststoff, z.B. PVC oder PP, gefertigt ist. Das Winkelprofil 2 weist zwei Schenkel 3, 4 auf, die rechtwinklig zueinander verlaufend eine Winkelspitze 5 ausbilden. In jedem Schenkel 3, 4 des Winkelprofils 2 sind jeweils Löcher 6 eingestanzt oder bereits beim Spritzgießen mitgeformt. Auf der Rückseite des Winkelprofils 2 ist das Bewehrungsgewebe 7 aufgebracht. Das Bewehrungsgewebe 7 ist dabei unmittelbar am Winkelprofil 2 anliegend angeordnet und mittels der erfindungsgemäßen Verfahren an demselben festgelegt. Bei dem in Figur 1 dargestellten Ausführungsbeispiel ist das Bewehrungsgewebe 7 an den Schenkeln 3, 4 des Winkelprofils 2 mittels Glasfaserfäden 15 befestigt. Dabei verlaufen die Glasfaserfäden 15 auf der Vorderseite 18 des Winkelprofils 2 diagonal zwischen den Löchern 6. Diese Ausführungsform stellt aber keine Einschränkung der Erfindung dar. Das an der Außenseite des Winkelprofils 2 angeordnete Bewehrungsgewebe 7 ragt mit seinen Randstreifen 8, 9 über die äußeren Längskanten 10, 11 des aus Kunststoff gefertigten Winkelprofils 2 hinaus. Wie außerdem aus Figur 1 ersichtlich ist, ist der aus Bewehrungsgewebe 7 und Winkelprofil 2 gebildete Kantenschutzrichtwinkel 1 nicht durchgehend mit Löchern 6 versehen. Vielmehr werden diese Löcher 6 an der Außenseite des Winkelprofils 2 (s. Figur 2) von den sich kreuzenden Schuß- und Kettfäden 12, 13 überdeckt. Dabei verbleibt genügend lichter Raum für das Hindurchtreten der Spachtelmasse. Über die über die Längskanten 10, 11 hinausragenden Randstreifen 8, 9 ist der Kantenschutzrichtwinkel mit zur Bewehrung einer Spachtelmaterialschicht dienenden Glasfaser-Gewebematten (GFK) verbindbar.

In Figur 2 ist der Kantenschutzrichtwinkel 1 (gleiche Bezugszeichen wie in Figur 1) in rückwärtiger Ansicht dargestellt. Auch aus Figur 2 ist ersichtlich, daß die Löcher 6 von den sich kreuzenden Schuß- und Kettfäden 12, 13 überdeckt werden. Auch ist der Verlauf der Glasfaserfäden 15 auf der Rückseite 19 des Winkelprofils 2 erkennbar.

In Figur 3 ist das Winkelprofil 2 mit glatt ausgebildeter Winkelspitze 5 dargestellt. In Figur 4 weist das Winkelprofil 2 einen Vorsprung 14 an der Winkelspitze 5 auf. Die durch den Vorsprung 14 gebildete Auswölbung an der Winkelspitze 5 ist als Abzugskante beim Aufbringen der Putzschicht dienlich. Es wird für einen geradlinigen Verlauf der Sichtputzkante gesorgt, da der Sichtputz an der Winkelspitze 5 nach Aufbringen desselben nicht den jeweiligen Schenkel 3 oder 4 des Winkelprofils 2 überragt.

Die Herstellung des erfindungsgemäßen Kantenschutzrichtwinkels gemäß der ersten Ausführungsart erfolgt folgendermaßen:

Mittels eines Extruders wird ein Winkelprofil aus Kunststoff, z.B. PVC oder PP, hergestellt. Nach dem Extrudieren werden die Schenkel jeweils durch Einstanzen mit Löchern versehen. Oder aber das Winkelprofil wird durch Spritzguß mit eingeformten Löchern hergestellt. Diese Löcher sind vorgesehen, damit im Bereich des Winkelprofils Öffnungen vorhanden sind, durch die beim Aufbringen auf Wärmedämmplatten Spachtelkleber hindurchtreten kann, der sich dann mit den Wärmedämmplatten verbindet. Nach dem Ausstanzen der Löcher wird dann das auf dem Winkelprofil festzulegende Bewehrungsgewebe durch Vernähen oder Vertackern auf dem Winkelprofil befestigt. Das Vernähen erfolgt bevorzugt mittels Glasfaserfäden, wobei beim Vernähvorgang eine Nadel verwendet wird, deren Bewegungsabläufe denen einer Nähmaschinennadel entsprechen.

Ein mittels dieses Verfahrens gefertigter Kantenschutzrichtwinkel dient bevorzugt als Träger für die auf das Vollwärmeschutzsystem aufgebrachte Außenputzschicht, so daß diese zuverlässig auf den Außenwänden bzw. einem aufgebrachten Wärmedämmantel haftet. Die Eckkanten der auf die Außenwände aufgebrachten Wärmedämmplatten, deren Anordnung auch die Eckkante des Sichtputzes bestimmt, sind durch den Kantenschutzrichtwinkel vor Beschädigung geschützt, sobald der Spachtelkleber und der Sichtputz aufgebracht sind. Auch dann, wenn es beim Transport oder der Verarbeitung der Wärmedämmplatten etc. zu Beschädigungen der Eckkante gekommen ist, wird durch das Anbringen des durch das erfindungsgemäße Verfahren hergestellten erfindungsgemäßen Kantenschutzrichtwinkels ein geradliniger Verlauf der Sichtputzschichtkante gewährleistet.

Ein derartig gefertigter Kantenschutzrichtwinkel ist aber nicht nur als Träger für die Außenputzschicht, sondern auch als ein solcher für die Innenputzschicht bezüglich der Sichtkante verwendbar.

## Patentansprüche

1. Verfahren zum Herstellen eines Kantenschutzrichtwinkels (1) mit einem Winkelprofil (2) mit zwei aufeinander stehenden Schenkeln (3, 4, 23, 24) als Eckbewehrung für eine Sichtputz tragende Mauer- oder Wärmedämmschicht- Kante, wobei mit ihren Randstreifen (8, 9) über die äußeren Längsränder (10, 11) des Winkelprofils (2) hinausragende, an dem Winkelprofil (2) anliegede Bewehrungsmatten (7) an diesem festgelegt werden, dadurch gekennzeichnet, daß nach Herstellen von Winkelprofil (2) und Bewehrungsmatten (7) die Bewehrungsmatten (7) an den Schenkeln (3, 4, 23, 24) des Winkelprofils (2) formschlüssig durch Vernähen mittels Fäden (15) festgelegt werden.

2. Verfahren nach Anspruch 1, dadurch gekennzeichnet, daß das Festlegen mittels Vernähen dadurch erfolgt, daß Fadenabschnitte wechselweise auf der der Bewehrungsmatte zugewandten und der der Bewehrungsmatte abgewandten Seite des Winkelprofils geführt sind.

3. Verfahren nach Anspruch 1 oder 2, dadurch gekennzeichnet, daß Fadenabschnitte Winkelprofil und Bewehrungsmatte gemeinsam auf Vorder- und Rückseite übergreifen.

4. Verfahren nach einem der Ansprüche 1 bis 3, dadurch gekennzeichnet, daß das Vernähen mittels einer Nadel erfolgt, wobei deren Bewegungsabläufe denen einer Nähmaschinennadel entsprechen.

5. Verfahren nach einem der Ansprüche 1 bis 4, dadurch gekennzeichnet, daß das Vernähen nach dem Einstanzen von Löchern auf den Schenkeln der ausgehärteten Winkelprofile erfolgt.

6. Verfahren nach einem der Ansprüche 1 bis 5, dadurch gekennzeichnet, daß nach dem Aushärten des Winkelprofils in jeden seiner Schenkel Löcher eingestanzt werden.

7. Verfahren nach einem der Ansprüche 1 bis 6, dadurch gekennzeichnet, daß das Winkelprofil mittels Extrudieren hergestellt wird.

8. Kantenschutzrichtwinkel (1, 21) mit Bewehrungsmatten (7) und mit einem Winkelprofil (2) mit zwei aufeinander stehenden Schenkeln (3, 4, 23, 24) als Eckbewehrung für eine den Sichtputz tragende Mauer- oder Wärmedämmschicht-Kante, wobei die mit ihren Randstreifen (8, 9) an dem Winkelprofil (2) anliegenden und über dessen über äußere Längsränder (10, 11) hinausragenden Bewehrungsmatten (7) an dem Winkelprofil (2) festgelegt sind, gekennzeichnet durch vernähte Fäden (15) zum Festlegen der Bewehrungsmatten (7) an den Schenkeln (3, 4, 23, 24) des Winkelprofils (2).

9. Kantenschutzrichtwinkel nach Anspruch 8, dadurch gekennzeichnet, daß der Kantenschutzrichtwinkel (1, 21) wechselweise Fadenabschnitte (15) auf der der Bewehrungsmatte (7) zugewandten (19) und der der Bewehrungsmatte (7) abgewandten Seite (18) des Winkelprofils (2) aufweist.

10. Kantenschutzrichtwinkel nach Anspruch 8 oder 9, dadurch gekennzeichnet, daß das Winkelprofil (2) und die Bewehrungsmatte (7) gemeinsam von Fadenabschnitten übergriffen sind.

11. Kantenschutzrichtwinkel nach einem der Ansprüche 8 bis 10, dadurch gekennzeichnet, daß die durch die aufeinander stehenden Schenkel (3, 4, 23, 24) des Winkelprofils (2) gebildete Winkelspitze (5, 25) glatt ausgebildet ist.

12. Kantenschutzrichtwinkel nach einem der Ansprüche 8 bis 11, dadurch gekennzeichnet, daß die durch die aufeinander stehenden Schenkel (3, 4, 23, 24) des Winkelprofils (2, 22) gebildete Winkelspitze (5, 25) mit einem Vorsprung (14) versehen ist.

13. Verfahren zur Eckbewehrung einer mit Sichtputz zu versehenden Mauer- oder Wärmedämmschicht-Kante, wobei ein Kantenschutzrichtwinkel (1) aus einem Winkelprofil (2) und an diesem festgelegten, mit äußeren Längsrändern (10, 11) über das Winkelprofil (2) hinausragenden Bewehrungsmatten (7) hergestellt und der so hergestellte Kantenschutzrichtwinkel an einer Mauer- oder Wärmedämmschicht-Kante angebracht wird, dadurch gekennzeichnet, daß vor Anbringen der Kantenschutzrichtwinkel (1) an einer Mauer- oder Wärmedämmschicht-Kante die Bewehrungsmatten (7) an den Schenkeln (3, 4, 23, 24) des Winkelprofils (2) formschlüssig durch Vernähen mittels Fäden (15) festgelegt werden und erst derart gefertigte Kantenschutzrichtwinkel an der Mauer- oder Wärmedämmschicht-Kante angebracht werden.

14. Eckbewehrung einer Mauer- oder Wärmedämmschicht-Kante mit einem auf der Mauer- oder Wärmedämmschicht-Kante aufgebrachten Kantenschutzrichtwinkel mit Bewehrungsmatten (7) und mit einem Winkelprofil (2) mit zwei aufeinanderstehenden Schenkeln (3, 4, 23, 24), wobei die an den Randstreifen (8, 9) an dem Winkelprofil (2) anliegenden und über dessen äußere Längsränder (10, 11) hinausragenden Bewehrungsmatten (7) an dem Winkelprofil (2) festgelegt sind, dadurch gekennzeichnet, daß die Bewehrungsmatten (7) an den Schenkeln (3, 4, 23, 24) des Winkelprofils (2) durch vernähte Fäden festgelegt sind und derart ausgebildete Kantenschutzrichtwinkel an den Mauer- oder Wärmedämmschicht-Kanten angebracht sind.

## Claims

1. Method for producing an edge protecting border (1) having an angle section (2) with two superimposed sides (3, 4, 23, 24) as a corner reinforcement for a wall or thermal insulation layer edge carrying parging, reinforcing meshes (7) engaging on the angle section (2) and projecting with their marginal strips (8, 9) over the outer longitudinal edges (10, 11) of the angle section (2) are fixed to the latter, characterized in that following the production of the angle section (2) and reinforcing meshes (7) the reinforcing meshes (7) are positively fixed to the sides (3, 4, 23, 24) of the angle section (2) by sewing using threads (15).

2. Method according to claim 1, characterized in that fixing by sewing takes place in such a way that the thread lengths are alternately guided on the side of the angle section facing and the side of the angle section remote from the reinforcing mesh.

3. Method according to claim 1 or 2, characterized in that the thread lengths project over both the front and back of the angle section and reinforcing mesh.

4. Method according to one of the claims 1 to 3, characterized in that sewing takes place by means of a needle, the movement sequences thereof corresponding to those of a sewing machine needle.

5. Method according to one of the claims 1 to 4, characterized in that sewing takes place following the punching of holes onto the sides of the completely hardened angle sections.

6. Method according to one of the claims 1 to 5, characterized in that following the complete hardening of the angle section holes are punched into each of its sides.

7. Method according to one of the claims 1 to 6, characterized in that the angle sections are produced by extrusion.

8. Edge protecting border (1, 21) with reinforcing meshes (7) and with an angle section (2) having two superimposed sides (3, 4, 23, 24) as a corner reinforcement for a wall or thermal insulation layer edge carrying parging, the reinforcing meshes (7) engaging on the angle section (2) and projecting by their marginal strips (8, 9) over the external longitudinal edges (10, 11) of the angle section (2) are fixed to the latter, characterized by sewn threads (15) for fixing the reinforcing meshes (7) to the sides (3, 4, 23, 24) of the angle section (2).

9. Edge protecting border according to claim 8, characterized in that the edge protecting border (1, 21) alternately has thread lengths (15) on the side (18) of the angle section (2) facing and the side (18) of the angle section (2) remote from the reinforcing mesh (7).

10. Edge protecting border according to claim 8 or 9, characterized in that the thread lengths engage over both the angle section (2) and reinforcing mesh (7).

11. Edge protecting border according to one of the claims 8 to 10, characterized in that the angle point (5, 25) formed by the superimposed sides (3, 4, 23, 24) of the angle section (2) is smooth.

12. Edge protecting border according to one of the claims 8 to 11, characterized in that the angle point (5, 25) formed by the superimposed sides (3, 4, 23, 24) of the angle section (2, 22) is provided with a projection (14).

13. Method for the angle reinforcement of a wall or thermal protection layer edge to be provided with parging, in which an edge protecting border (1) formed from an angle section (2) and reinforcing meshes (7) fixed thereto and projecting with outer longitudinal edges (10, 11) over the angle section (2) is produced and the thus produced angle protecting border is fitted to a wall or thermal insulating layer edge, characterized in that prior to the fitting of the angle protecting border (1) to a wall or thermal insulation layer edge, the reinforcing meshes (7) are positively fixed by sewing using threads (15) to the sides (3, 4, 23, 24) of the angle section (2) and only the thus produced angle protecting borders are fitted to the wall or thermal insulation layer edge.

14. Corner reinforcement of a wall or thermal insulation layer edge with an edge protecting border with reinforcing meshes (7) and with an angle section (2) with two superimposed sides (3, 4, 23, 24) applied to the wall or thermal insulation layer edge, the reinforcing meshes (7) engaging on the marginal strips (8, 9) on the angle section (2) and projecting over the outer longitudinal edges (10, 11) thereof are fixed to the angle section (2), characterized in that the reinforcing meshes (7) are fixed to the sides (3, 4, 23, 24) of the angle section (2) by sewn threads and the thus constructed edge protecting borders are fitted to the wall or thermal insulation layer edges.

## Revendications

1. Procédé de fabrication d'une bordure protectrice d'arêtes (1) comportant une cornière (2) présentant deux ailes jointives (3,4,23,24) destinée à constituer une armature d'angle pour l'arête d'un mur ou d'une couche de calorifugeage revêtue d'un enduit, des treillis d'armature qui dépassent les bordures longitudinales extérieures (10,11) de la cornière (2) par leurs bandes latérales (8,9) étant fixés sur la cornière (2) avec laquelle ils viennent en contact, caractérisé en ce qu'après la réalisation de la cornière (2) et des treillis d'armature (7), les treillis d'armature (7) sont fixés à ajustement de forme aux ailes (3, 4, 23, 24) de la cornière (2) par couture au moyen de fils (15).

2. Procédé selon la revendication 1, caractérisé en ce que la fixation par couture s'effectue en guidant des portions de fil alternativement sur la face de la cornière en regard du treillis d'armature et sur la face opposée à celui-ci.

3. Procédé selon la revendication 1 ou 2, caractérisé en ce que des portions de fil passent sur la cornière et le treillis d'armature simultanément sur leur partie avant et arrière.

4. Procédé selon l'une quelconque des revendications 1 à 3, caractérisé en ce que la couture s'effectue avec une aiguille dont les séquences de mouvements correspondent à celles de l'aiguille d'une machine à coudre.

5. Procédé selon l'une quelconque des revendications 1 à 4, caractérisé en ce que la couture s'effectue après perforation d'ouvertures dans les ailes des cornières durcies.

6. Procédé selon l'une quelconque des revendications 1 à 5, caractérisé en ce qu'après durcissement de la cornière, on perfore des ouvertures dans chacune de ses ailes.

7. Procédé selon l'une quelconque des revendications 1 à 6, caractérisé en ce que la cornière est réalisée par extrusion.

8. Bordure protectrice d'arêtes (1, 21) comprenant des treillis d'armature (7) et une cornière (2) formée de deux ailes jointives (3,4,23,24) destinée constituer constituer une armature d'angle pour l'arête d'un mur ou d'une couche de calorifugeage revêtue d'un enduit, les treillis d'armature (7) qui sont en contact avec la cornière (2) par leurs bandes latérales (8,9) et dépassent les bordures longitudinales extérieures (10,11) de la cornière (2) étant fixés sur celle-ci, caractérisée par des fils cousus pour fixer les treillis d'armature (7) aux ailes (3 ,4,23,24) de la cornière (2).

9. Bordure de protection d'arêtes selon la revendication 8, caractérisée en ce que la bordure protectrice d'arêtes (1,21) présente alternativement des portions de fils (15) sur la face (19) de la cornière (2) en regard du treillis d'armature (7) et la face (18) de la cornière opposée au treillis.

10. Bordure protectrice d'arêtes selon la revendication 8 ou 9, caractérisée en ce que la cornière (2) et le treillis d'armature (7) sont recouverts simultanément par des portions de fils.

11. Bordure protectrice d'arêtes selon l'une quelconque des revendications 8 à 10, caractérisée en ce que la pointe de l'angle (5,25) formée par les ailes 3,4,23,24) jointives de la cornière (2) est de conformation plate.

12. Bordure protectrice d'arêtes selon l'une quelconque des revendications 8 à 11, caractérisée en ce que la pointe d'angle (5,25) formée par les ailes 3, 4, 23, 24) jointives de la cornière (2) présente une saillie (14).

13. Procédé de protection de bordure de l'arête d'un mur ou d'une couche de calorifugeage revêtue d'un enduit, dans lequel une bordure protectrice d'arête (1) est réalisée avec une cornière (2) et des treillis d'armature (7) fixés à celle-ci et la dépassant au-delà des bordures longitudinales extérieures (10,11) et dans lequel la bordure protectrice d'arête ainsi réalisée est disposée sur l'arête d'un mur ou d'une couche de calorifugeage, caractérisé en ce qu'avant la mise en place de la bordure protectrice d'arête (1) sur l'arête d'un mur ou d'une couche de calorifugeage, les treillis d'armature (7) sont fixés à ajustement de forme aux ailes (3,4,23,24) de la cornière (2) par couture au moyen de fils (15) et en ce que les bordures protectrices d'arêtes ne sont mises en place sur l'arête du mur ou d'une couche de calorifugeage qu'après avoir été ainsi réalisées.

14. Protection de bordure de l'arête d'un mur ou d'une couche de calorifugeage comprenant une bordure protectrice d'arête disposée sur l'arête du mur ou de la couche de calorifugeage comportant des treillis d'armature (7) et une cornière (2) à deux ailes jointives (3,4,23,24), les treillis d'armature (7) qui viennent en contact par leurs bandes latérales (8,9) avec la cornière (2) et dépassent les bordures longitudinales extérieures (10,11 ) de celle-ci étant fixés sur la cornière (2), caractérisée en ce que les treillis d'armature (7) sont fixés aux ailes (3,4,23,24) de la cornière (2) par des fils cousus et en ce que des bordures protectrices d'arêtes ainsi réalisées sont disposées sur les arêtes de murs ou de couches de calorifugeage.
